# FASCICULE DE BREVET EUROPEEN

(11) **EP 0 649 684 B1**
(45) Date de publication et mention de la délivrance du brevet: **26.05.1999**
(21) Numéro de dépôt: 94402327.4
(22) Date de dépôt: 18.10.1994
(51) Int. Cl.: B05B 11/00, B65D 47/34

(54) **Ensemble de distribution à reprise d'air commandée**
Abgabevorrichtung mit gesteuertem Luftansaugung
Dispensing assembly with controlled suction of air

(30) Priorité: 22.10.1993 FR 9312641
(43) Date de publication de la demande: 26.04.1995
(73) Titulaire: L'OREAL, 75008 Paris (FR)
(72) Inventeur: Gueret, Jean-Louis, 75018 Paris (FR)
(74) Mandataire: Peuscet, Jacques

(56) Documents cités:
- EP-A- 0 410 857
- EP-A- 0 442 858
- EP-A- 0 452 260
- EP-A- 0 524 854
- EP-A- 0 538 162
- WO-A-90/05091
- FR-A- 2 015 035
- FR-A- 2 542 820
- FR-A- 2 573 819
- US-A- 1 991 126
- US-A- 2 815 890
- US-A- 2 853 210
- US-A- 3 910 458
- US-A- 4 789 082

## Description

La présente invention concerne un ensemble de distribution d'un produit fluide, sous forme de liquide ou de pâte, à reprise d'air commandée.

On connaît de nombreux ensembles de distribution comportant un récipient, contenant le produit à distribuer, et une tête de distribution ayant un canal de distribution communiquant, d'une part, avec le récipient contenant le produit à distribuer et, d'autre part, avec l'extérieur ; un organe de pompage permet à l'utilisateur d'assurer à volonté la distribution du produit.

On sait que, lorsque le récipient, de type quelconque, est constitué d'un matériau ayant une certaine rigidité, il est nécessaire que la partie supérieure du récipient soit à la pression atmosphérique, donc en communication avec l'atmosphère, pour que la distribution du produit puisse s'effectuer, tandis qu'a lieu une reprise d'air du récipient ; on a déjà proposé, pour ce faire, comme organe de pompage, des pompes, à deux clapets, à reprise d'air.

US-A-2 815 890 montre un ensemble de distribution dans lequel des moyens sont prévus pour établir ou supprimer à volonté une reprise d'air du récipient, grâce à un montage mobile en rotation de la tête de distribution par rapport au récipient. Le contact avec l'air du produit dans le récipient peut ainsi être réduit dans le temps, ce qui permet de protéger le produit du récipient contre une dégradation éventuelle.

Toutefois, après distribution du produit, une partie de celui-ci reste dans le canal de distribution ; cette partie du produit est en contact avec l'air lors de la reprise d'air de la tête de distribution et au cours du stockage ; le produit peut donc être dégradé par oxydation ou souillé par les impuretés de l'air et, lors d'une distribution ultérieure, le produit distribué pourra avoir perdu ses qualités intrinsèques, voire être devenu nocif.

L'invention a pour but, surtout, de fournir un ensemble de distribution du genre défini ci-dessus qui assure un maintien à l'abri de l'air du produit susceptible de rester dans le canal de distribution. Il convient en outre que cet ensemble de distribution soit d'une construction simple et peu onéreuse, et d' un fonctionnement fiable.

On comprendra, de plus, que l'invention est applicable à un ensemble de distribution comportant, ou non, un tube plongeur.

Selon l'invention, un ensemble de distribution d'un produit liquide à pâteux comportant un récipient contenant le produit, une tête de distribution ayant un canal de distribution débouchant sur un orifice de sortie, le récipient étant constitué d'un matériau ayant une rigidité telle que la distribution du produit nécessite une reprise d'air du récipient, un organe de pompage à deux clapets, un clapet d'admission et un clapet de distribution, étant prévu pour distribuer le produit, l'organe de pompage à deux clapets étant du type sans reprise d'air, des moyens étant prévus pour établir sélectivement une reprise d'air du récipient, est caractérisé par le fait qu'il comprend, en outre, des moyens pour obturer de manière étanche ledit orifice de sortie. Ces moyens pour obturer ledit orifice de sortie sont constitués par une portée de la tête de distribution dans laquelle débouche, par un orifice, le canal de distribution traversant la tête de distribution, et par une membrane souple ayant un profil en biseau définissant une lame élastique appliquée sur l'extrémité de la portée et qui obture ledit orifice du canal de distribution.

De préférence, la portée est plane et son plan est interrompu au centre de la tête de distribution par une creusure s'étendant jusqu'à un fond et constituant une chambre de compression dans laquelle débouche l'autre extrémité du canal de distribution.

La chambre de compression est bordée extérieurement par un dôme que présente la membrane au droit du fond.

De préférence, des moyens sont prévus pour établir ou supprimer à volonté une communication entre le canal de distribution et le récipient et sont constitués par le montage mobile de la tête de distribution, par rapport au récipient, entre deux positions, une position pour laquelle le canal de distribution est en communication avec le récipient, et une position pour laquelle ladite communication est fermée.

Avantageusement, les deux positions de la tête de distribution, relativement au récipient, pour lesquelles le récipient est, ou n'est pas, en communication avec l'atmosphère, sont les mêmes que celles pour lesquelles, respectivement, le canal de distribution est, ou n'est pas, en communication avec le récipient.

Selon une forme de réalisation, la tête de distribution est montée tournante par rapport au récipient ; le récipient est un flacon rigide sur lequel est fixé un support, la tête de distribution étant solidarisée axialement audit support et libre de tourner par rapport à celui-ci ; le support présente une jupe extérieure cylindrique interne logée de façon étanche dans l'espace annulaire compris entre une partie tubulaire interne et une partie tubulaire externe que comporte la tête de distribution.

Plus précisément, la paroi de la jupe extérieure cylindrique interne du support est traversée par une lucarne, les parties tubulaires interne et externe de la tête de distribution étant munies respectivement d'une fente longitudinale et les parties tubulaires interne et externe de la tête de distribution étant munies respectivement d'une fente longitudinale et d'un passage situés en regard, le passage débouchant dans la chambre de compression de l'organe de pompage et comportant le clapet d'admission, la jupe intérieure cylindrique interne du support et la partie tubulaire interne de la tête de distribution communiquant avec le récipient, la fente longitudinale et le passage étant placés en regard de la lucarne dans la position de la tête de distribution par rapport au support pour laquelle une communication entre la chambre de compression de l'organe de pompage et le récipient est ouverte, donc entre le canal de distribution et le récipient. L'ensemble comprend généralement un tube plongeur plongeant jusqu'au voisinage de la partie inférieure du flacon rigide et étant relié, à sa partie supérieure, à la jupe extérieure cylindrique interne du support.

Avantageusement, les moyens de mise à l'atmosphère sont constitués par une rainure axiale ménagée à la surface intérieure de la jupe extérieure cylindrique externe du support et débouchant dans le récipient, et par une autre rainure axiale ménagée à la surface extérieure de la partie tubulaire extérieure de la tête de distribution et débouchant à l'extérieur du récipient.

Selon une variante, la tête de distribution comprend une virole montée tournante sur un support fixé sur le col du récipient, cette virole permettant d'ouvrir ou de fermer un trou de reprise d'air du récipient, et comportant, dans sa partie centrale, un piston-clapet coopérant avec une chambre de pompage formée dans un bouton-poussoir surmontant la virole.

Avantageusement, le piston-clapet est formé par une saillie dans la partie centrale d'un plateau de la virole, dont l'extrémité supérieure, en particulier en forme de dôme, comporte au moins un passage recouvert par une membrane élastique ayant une paroi cylindrique qui coulisse de manière étanche dans une jupe interne du bouton-poussoir.

La saillie de la virole peut comporter, à son sommet, un téton tronconique engagé dans un orifice circulaire de la membrane.

De préférence, le canal de distribution débouche sur la paroi latérale du bouton-poussoir, où est prévue la portée pour la lame élastique .

L'invention sera mieux comprise en se référant, de façon illustrative mais non limitative, aux dessins annexés dans lesquels :
- la figure 1 est une vue générale en perspective montrant un ensemble de distribution selon l'invention ;
- la figure 2 est une vue partielle en coupe ; de l'ensemble de la figure 1 ;
- la figure 3 est une vue partielle en coupe à plus grande échelle d'une partie de la figure 2 ;
- la figure 4 est analogue à la figure 3, la tête de distribution étant en position de fermeture ;
- la figure 5 est une vue partielle de la figure 3 montrant une variante d'implantation du clapet d'admission ;
- la figure 6 est une vue en élévation d'un autre ensemble de distribution selon l'invention dans la configuration qu'il présente au cours du stockage ;
- la figure 7 représente l'ensemble de la figure 6 dans la configuration qu'il présente pour la distribution du produit.
- la figure 8 est une vue partielle en coupe à grande échelle illustrant la fixation de la membrane par la bague ;
- la figure 9 est analogue à la figure 8 illustre une variante de fixation ;
- la figure 10 enfin, est une vue partielle en coupe d'une autre variante de réalisation.

En se reportant aux figures 1 et 2, un ensemble de distribution selon l'invention comprend un flacon rigide 1 ayant un col 2 portant à sa périphérie extérieure un bourrelet de claquage 4.

Le flacon 1 est adapté à recevoir un support 10 pour une tête de distribution 20.

Le support 10 présente des jupes cylindriques concentriques à section circulaire s'étendant à partir d'une paroi transversale 10A, de part et d'autre de ladite paroi ; lesdites jupes s'étendent par rapport à cette paroi 10A soit vers le flacon 1, auquel cas elles sont dites intérieures, soit du côté opposé au flacon 1, auquel cas elles sont dites extérieures ; ainsi le support 10 présente deux jupes extérieures, à savoir une jupe externe 12 et une jupe interne 13, et deux jupes intérieures, à savoir une jupe externe 15 et une jupe interne 14 ; la jupe intérieure interne 14 présente à sa partie inférieure un bourrelet de claquage coopérant avec le bourrelet de claquage 4 du col 2 du flacon 1 pour assurer la solidarisation, dans le sens axial, du support au flacon 1 ; en outre, des ailettes antirotation 5 placées axialement entre le col 2 et ladite jupe intérieure interne 13 empêchent également le support 10 de tourner par rapport au flacon 1 ; cette solidarisation du support 10 et du flacon 1 est réalisée de manière étanche grâce à une lèvre annulaire 11 d'étanchéité portée par le support 10 et appliquée contre le bord supérieur du col 2 du flacon 1.

La tête de distribution 20 a une forme générale cylindrique de révolution à partie supérieure tronquée ; plus précisément, la tête de distribution 20 présente une enveloppe extérieure cylindrique 22, de section circulaire, dont la partie inférieure est claquée sur une couronne de claquage 16 portée par le support 10 ; grâce à cette disposition, la tête de distribution 20 est maintenue axialement par rapport audit support 10 tout en pouvant tourner par rapport audit support 10.

A la partie supérieure, la tête de distribution 20 présente une portée plane 20A s'étendant dans un plan perpendiculaire au plan de la figure 2 et inclinée sur l'axe du flacon 1 ; ce plan est interrompu au centre de la tête de distribution 20 par une creusure 50 bordée par une paroi semi-cylindrique 20A s'étendant jusqu'à un fond 20B transversal et destinée, comme décrit ci-dessous, à constituer une chambre de compression 50.

La tête de distribution comporte deux parties tubulaires s'étendant vers le support 10, une partie tubulaire externe 24 et une partie tubulaire interne 23 ; la jupe extérieure cylindrique interne 13 du support 10 est logée de façon étanche dans l'espace annulaire compris entre lesdites parties tubulaires interne 23 et externe 24 ; de même, la partie tubulaire externe 24 de la tête de distribution 20 est logée de façon étanche dans l'espace annulaire compris entre les jupes extérieures interne 13 et externe 12 du support 10 ; ce montage en chicane assure une bonne étanchéité de la chambre 50 par rapport au support 10 malgré le montage en rotation de la tête de distribution 20 sur ledit support 10.

La tête de distribution 20 est montée tournante par rapport au support 10 entre au moins deux positions : une position dans laquelle une communication entre la chambre 50 et l'intérieur du récipient 1 est fermée, et une position où ladite communication est ouverte ; à cet effet, la paroi de la jupe extérieure interne 13 du support 10 est traversée par une lucarne 18, et les parties tubulaires interne 23 et externe 24 de la tête de distribution 20 sont munies respectivement d'une fente longitudinale 26 et d'un passage 27 situés en regard ; le passage 27 débouche dans la chambre 50 au droit du fond 20B La jupe extérieure interne 13 du support 10 et la partie tubulaire interne 23 de la tête de distribution 20 communiquant avec le récipient 1, lorsque la fente longitudinale 26 et le passage 27 sont placés en regard de la lucarne 18, comme cela est représenté sur la figure 2, la communication est établie entre la chambre 50 et le récipient 1 ; lorsque la tête de distribution 20 est tournée, par rapport au support 10, de sorte que cette coïncidence n'est plus assurée, ladite communication est fermée.

La tête de distribution 20 porte à sa partie supérieure une membrane souple 30 recouvrant la partie plane 20A de la tête de distribution 20; à son extrémité la plus haute, la membrane souple 30 a un profil en biseau définissant une lame élastique 31 appliquée sur l'extrémité de la partie plane 20A dans laquelle débouche la partie terminale, qui s'ouvre sur l'extérieur, d'un canal de distribution 21 traversant la tête de distribution 20 et dont l'autre extrémité débouche dans la chambre 50 ; ladite chambre 50 est bordée extérieurement par un dôme 32 que présente la membrane 30 au droit du fond 20B ; la membrane souple 30 présente une gorge annulaire 34, entourant la base du dôme 32, qui est reçue dans une gorge annulaire 25 correspondante creusée dans la partie plane 20A de la tête de distribution 20 ; cette disposition permet de positionner parfaitement la membrane 30 par rapport à la tête de distribution 20 et notamment la lame élastique 31 ; elle permet également une fixation efficace de la membrane 30 ; à cet effet, conformément à l'invention, une bague 40 présentant une ouverture 42 pour le passage du dôme 32 présente une saillie annulaire 41 emmanchée à force dans la gorge annulaire 34 de la membrane 30 ; la bague 40 ayant ainsi une section en forme générale de L, elle présente une collerette s'étendant parallèlement à la portée plane 20A notamment au droit de la lame élastique 31 et qui joue le rôle d'un organe de mise en contrainte de la lame 31 appliquée sur son siège 20A assurant ainsi une parfaite étanchéité au repos de la fermeture du canal de distribution 21 par rapport à l'extérieur.

On peut voir sur les figures 8 et 9 des exemples de profils de gorges annulaires 25 et 34 et de saillie annulaire 41, ayant donné de bons résultats ; selon la variante de la figure 8, la gorge annulaire 25 dont est munie la tête de distribution 20 a une section de forme générale rectangulaire et reçoit une partie de forme complémentaire de la membrane souple 30 définissant une gorge 34 ayant une section de forme générale également rectangulaire ; la saillie annulaire 41 de la bague 40 est bordée par des faces annulaires 41A, 41B légèrement coniques, en se rapprochant vers la partie plane 20A de la tête de distribution 20 ; l'angle du cône est par exemple l'angle de dépouille utilisé habituellement dans les techniques de moulage. Selon la variante de la figure 9, la gorge annulaire 25 a une section en forme générale de trapèze dont la grande base est du côté du fond de la gorge 25 ; la gorge 34 de la membrane souple 30 a une forme complémentaire, également trapézoïdale, et la saillie annulaire 41 de la bague 40 porte à son extrémité libre une protubérance annulaire 141 qui, lorsque la bague 40 est en place, crée une composante d'effort transversal venant serrer les flancs de la gorge 34 de la membrane 30 contre les flancs en contre-dépouille de la gorge 25 de la tête de distribution 20.

En disposant au droit du passage 27 un clapet d'admission 33 n'autorisant que le passage du produit contenu dans le récipient 1 vers la chambre 50, une pompe de distribution est ainsi constituée de manière simple, la lame élastique 31 jouant le rôle du clapet de distribution associé à la chambre 50 à volume variable ; cette simplicité est accrue lorsque, comme montré sur la figure 2, le clapet 33 est moulé d'une seule pièce avec la membrane élastique 30 ; la portée annulaire 41 étant prévue excentrée par rapport a l'ouverture 42, on ménage ainsi au droit de la racine du clapet 33 une portée 20C venant mettre en contrainte le clapet 33 en application sur son siège 20B, améliorant ainsi le rendement de la distribution. Mais, bien entendu, le clapet d'admission peut être indépendant de la membrane 30, ledit clapet étant constitué par un clapet à bille disposé dans le passage 27 ; on peut utiliser egalement un canal en forme de U creusé dans la portée plane 20A de la tête de distribution 20 en aval du canal de distribution 21 ; ce canal permet le guidage du produit à la sortie du canal de distribution 21, guidage d'autant plus utile que le produit distribué est liquide. Au repos, après utilisation, le produit remplit le récipient 1 et la chambre 50 ; après avoir ôté le surcapot 6 que comporte l'ensemble et mis la tête de distribution 20 dans la position qu'elle occupe sur la figure 2 une pression exercée sur le dôme 32 pousse le produit à travers le canal de distribution 21, lequel produit soulève la lame 31 et est distribué ; lorsque cesse l'action sur le dôme 32, la lame 31 revient sur son siège ; lors du mouvement de retour du dôme 32 vers sa position de repos, le clapet 33 se soulève en laissant passer du produit vers la chambre 50 ;

Pour la mise en stockage de l'ensemble, la tête de distribution 20 est tournée par rapport au support 10 jusqu'à fermer la communication entre la chambre 50 et le récipient 1 ; le surcapot 6 est ensuite mis en place et le produit est stocké en toute sécurité.

Selon les figures 2 à 4 un tube plongeur 7 relié à sa partie supérieure à la jupe extérieure interne 13 du support 10 plonge jusqu'au voisinage du fond du flacon 1 ; à la partie supérieure du flacon, sont prévus des moyens de mise à l'atmosphère du volume supérieur du flacon 1 situé au-dessus du produit qu'il contient ; ces moyens de mise à l'atmosphère sont constitués par une rainure axiale 17 ménagée à la surface intérieure de la jupe extérieure externe 12 du support 10 et débouchant dans le flacon 1, et par une autre rainure axiale 28 ménagée à la surface extérieure de la partie tubulaire extérieure 24 de la tête de distribution 20 et débouchant à l'extérieur du flacon 1 ; la position des rainures axiales 17 et 28 est telle que la mise à l'atmosphère a lieu, ou non, selon que la communication entre la chambre 50 et le flacon 1 est ouverte (figure 3) ou fermée (figure 4).

Selon la figure 5, le clapet d'aspiration 33 prend place dans une feuillure 29 ménagée à la surface du fond 20A ; la feuillure 29 a une forme correspondant à celle du clapet 33 et assure une meilleure tenue transversale dudit clapet 33, ce qui augmente la longévité de celui-ci.

Bien entendu, la bonne tenue dans le temps du produit contenu dans le récipient des ensembles de distribution qui viennent d'être décrits nécessite que l'usager, après usage, tourne la tête de distribution 20 par rapport au support 10 pour fermer la communication entre le récipient et la chambre 50 ; cette opération n'est pas naturelle, comme l'est celle qui consiste à déposer le surcapot 6 sur le flacon 1 ; la variante des figures 6 et 7 montre un ensemble de distribution doté d'une fonction de détrompage n'autorisant à placer le surcapot que si la communication ci-dessus est fermée ; à cet effet, le flacon 101 porte un support 110 d'une tête de distribution 120 montée à rotation sur le support 110 selon un plan incliné par rapport à l'axe du flacon 101 ; dans la position de la tête 120, illustrée sur la figurer 6, pour laquelle ladite communication est fermée, le support 110 et la tête 120 ont des contours extérieurs cylindriques concordants autorisant la mise en place d'un surcapot 106 parfaitement cylindrique ; comme on le voit sur la figure 7, en position de distribution, les axes du support 110 et de la tête 120 forment un angle entre eux et il n'est pas possible de coiffer l'ensemble du surcapot 106 ; il est à noter que dans cette position de distribution, la distribution du produit est facilitée, l'utilisateur ayant le flacon 101 en main.

La figure 10 illustre une variante de réalisation dont les éléments identiques ou jouant des rôles semblables à des éléments déjà décrits à propos des figures 1 à 5 sont désignés par les mêmes référence numériques, augmentées éventuellement du nombre 200. Leur description ne sera pas reprise ou ne sera effectuée que succinctement.

Le col du flacon 201 est équipé d'un support 210 pour la tête de distribution 220. Le support 210 comporte une jupe encliquetée sur le col et immobilisée en rotation relativement à ce col, par exemple par coopération d'une saillie triangulaire 51 prévue sur la paroi extérieure du col, et d'une échancrure conjuguée 52 prévue dans la jupe du support 210. Ce support 210 comporte un plateau, orthogonal à l'axe du goulot, traversé par un trou de reprise d'air 53 débouchant dans une cuvette 54. La partie centrale du plateau comporte une saillie 213, en forme de doigt de gant, du côté opposé au flacon 201. L' extrémité supérieure de la saillie 213 a la forme d'un dôme, et est traversée par des passages 218. Le tube plongeur 7 est engagé serré, par son extrémité supérieure, à l'intérieur de la saillie 213.

La tête de distribution 220 comprend une virole extérieure 222 montée tournante sur le support 210. Cette virole comporte une jupe accrochée sous un bourrelet périphérique 55 du col de flacon. La virole 222 comporte en outre un plateau 56, orthogonal à l'axe du col, appliqué contre le plateau du support 10. Le plateau 56 est traversé par un trou de reprise d'air 57 disposé de manière à pouvoir venir au droit du trou 53, par rotation de la virole 222. Un bossage 58 est prévu en saillie sous le plateau 56, diamétralement opposé au trou 57 par rapport à l'axe du goulot. Le bossage 58 a une forme conjuguée de celle de la cuvette 54, de manière à assurer la fermeture étanche du trou 53, et l'arrêt en rotation de la virole 222 relativement au support 210, lorsque ce bossage 58 est reçu dans la cuvette 54 comme illustré sur la figure 12. Une autre cuvette 54, diamétralement opposée au trou 53, est prévue sur le plateau du support 210.

Le plateau 56 de la virole comporte, dans sa partie centrale, une saillie 59, en forme de dôme, dont la surface intérieure vient épouser la surface extérieure de la saillie 213. L'extrémité supérieure, de forme arrondie convexe, de la saillie 59 comporte au moins un passage 60 ; ce ou ces passages 60 sont disposés de manière à être au droit des passages 218, au moins lorsque la virole 222 occupe la position angulaire pour laquelle le trou 57 est au droit du trou 53. Il est possible, également, de prévoir une disposition du ou des trous 60 telle qu'ils restent en communication avec les passages 218, lorsque le trou 53 est fermé par le bossage 58.

A son sommet, la saillie 59 comporte un téton tronconique 61 coaxial, débordant vers le haut. Une membrane 62 souple, notamment en matière élastomère, formant un capuchon, vient coiffer l'extrémité arrondie de la saillie 59 et est ancrée par un bourrelet interne 63, à son extrémité inférieure, dans une gorge annulaire périphérique de la saillie 59. La paroi transversale supérieure de la membrane 62 est avantageusement ondulée et comporte, en son centre, un orifice circulaire 64 dans lequel est engagé le téton 61. L'élasticité de la membrane 62 assure une application étanche du bord de l' orifice 64 contre le téton 61. Si une surpression se produit dans le récipient 201, à paroi rigide ou semi-rigide, le plateau de la membrane se soulève et un espace annulaire est formé entre le bord du trou 64 et la paroi du téton 61, pour le passage du produit.

Un bouton-poussoir 65, de forme générale cylindrique, est monté coulissant, suivant la direction de l'axe du col du flacon, sur la virole 222. Ce bouton 65 comporte une jupe cylindrique interne 66 qui entoure de manière étanche une jupe cylindrique de la membrane 62. L'ensemble de la saillie 59 et de la membrane 62 constitue un piston-clapet 233, coulissant dans le cylindre délimité par la jupe 66. Le bouton-poussoir 65 comporte une jupe cylindrique externe 67 munie, en partie basse, d'un bourrelet extérieur propre à venir s' accrocher sous un rebord interne 68 de la virole 222. Un ressort de rappel en hélice 69 est disposé dans l'espace annulaire compris entre les jupes 66 et 67 et prend appui à une extrémité contre le plateau 56 et, à son autre extrémité, contre la paroi transversale supérieure 70 du bouton-poussoir 65.

La jupe extérieure 67 comporte des moyens d'indexation pour arrêter en rotation le bouton-poussoir 65 relativement à la virole 222. Ces moyens d' indexation comprennent, par exemple, une nervure longitudinale 71, parallèle à l'axe du bouton-poussoir, prévue sur la surface extérieure de la paroi 67 et reçue dans une encoche conjuguée 72 prévue dans le rebord 68. Le bouton-poussoir 65 tourne ainsi avec la virole 222, et fait partie de la tête de distribution 220. Une chambre de pompage 250 est formée au-dessus de la membrane 62, dans le bouton-poussoir 65, radialement à l'intérieur de la jupe 66.

Le canal de distribution 21 s'étend transversalement dans la paroi 70, entre la partie supérieure de la chambre 250 et la surface latérale externe de la jupe 67. La partie terminale du canal 21 débouche dans une portée 220A prévue sur la surface latérale extérieure de la paroi 67. La portée 220A est sensiblement plane, en particulier légèrement concave vers l'extérieur.

La tête 220, par son bouton 65, porte à sa partie supérieure une membrane souple 230 ayant un profit en biseau définissant une lame élastique 231 qui s'applique contre la portée 220A, au moins dans la zone où débouche le canal 21. A son extrémité inférieure la membrane souple 230 comporte un talon 73, dont la direction est sensiblement orthogonale à celle de la lame 231. Ce talon 73 est ancré dans un trou de la paroi 67 de manière à exercer une contrainte de rappel élastique de la lame 231 contre la portée 220A.

Le fonctionnement de l'ensemble de distribution de la figure 10 est le suivant.

La position de stockage ou de repos est obtenue en plaçant la virole 222 dans la position de la figure 10 ou le bossage 58 ferme le trou de reprise d'air 53. Il est possible de prévoir également la fermeture des passages 218 par le dôme de la saillie 59, pour cette position angulaire.

Pour assurer la distribution de produit, on fait tourner la virole 222 de 180° par rapport à la position illustrée sur la figure 10, autour de l'axe du goulot. Le bossage 58 est reçu dans la cuvette 54 diamétralement opposée au trou 53, ce qui assure le maintien de la virole 222 dans la position choisie. Le trou 57 situé au droit du trou 53 permet une reprise d'air dans le flacon 201, à partir de l'espace situé sous le bouton-poussoir 65, à l'extérieur de la jupe 66, espace qui est en communication avec l'atmosphère. En exerçant une action de pompage par enfoncement et relâchement du bouton-poussoir 65, on assure la montée du produit dans le tube 7, et dans la chambre 250 après franchissement de la membrane 62 qui agit comme un clapet anti-retour ; le produit sort par le canal 21 avec soulèvement de la lame élastique 231. Dès que l'on cesse d'actionner le bouton-poussoir 65, le produit demeurant dans le canal 21 et dans la chambre 250 se trouve à l'abri de l'atmosphère grâce à la lame élastique 231.

La virole tournante 222 assure à la fois le passage du produit et la mise à la pression atmosphérique du flacon 201 rigide ou semi-rigide.

## Revendications

1. Ensemble de distribution d'un produit liquide à pâteux comportant un récipient (1, 101 ; 201) contenant le produit, une tête de distribution (20, 120 ; 220) ayant un canal de distribution (21), le récipient (1, 101 ; 201) étant constitué d'un matériau ayant une rigidité telle que la distribution du produit nécessite une reprise d'air du récipient, un organe de pompage à deux clapets, un clapet d' admission (33, 133, 233) et un clapet de distribution (31 ; 231), étant prévu pour distribuer le produit, l'organe de pompage à deux clapets étant du type sans reprise d'air, des moyens étant prévus pour établir ou supprimer à volonté une reprise d'air du récipient (1, 101 ; 201), caractérisé par le fait que la tête de distribution (20, 220) présente une portée (20A ; 220A) dans laquelle débouche la partie terminale, qui s'ouvre par un orifice sur l'extérieur, du canal de distribution (21) traversant la tête de distribution (20 ; 220), laquelle tête porte à sa partie supérieure une membrane souple (30 ; 230) ayant un profil en biseau définissant une lame élastique (31 ; 231) appliquée sur l'extrémité de la portée (20A ; 220A) dans laquelle débouche le canal de distribution (21) en recouvrant ledit orifice du canal de distribution.

2. Ensemble selon la revendication 1, caractérisé par le fait que la portée (20A) est plane et que son plan est interrompu au centre de la tête de distribution (20) par une creusure (50) s'étendant jusqu'à un fond (20B) et constituant une chambre de compression (50) dans laquelle débouche l'autre extrémité du canal de distribution (21).

3. Ensemble selon la revendication 2, caractérisé par le fait que la chambre de compression (50) est bordée extérieurement par un dôme (32) que présente la membrane (30) au droit du fond (20B).

4. Ensemble selon l'une des revendications 1 à 3, caractérisé par le fait que des moyens sont prévus pour établir ou supprimer à volonté une communication entre le canal de distribution (21) et le récipient (1, 101 ; 201) et sont constitués par le montage mobile de la tête de distribution (20, 120 ; 220), par rapport au récipient, entre deux positions, une position pour laquelle le canal de distribution (21) est en communication avec le récipient (1, 101) et une position pour laquelle ladite communication est fermée.

5. Ensemble selon les revendications 3 et 4, caractérisé par le fait que les deux positions de la tête de distribution (20, 120) relativement au récipient (1, 101) pour lesquelles le récipient est, ou n'est pas, en communication avec l'atmosphère, sont les mêmes que celles pour lesquelles, respectivement, le canal de distribution (21) est, ou n'est pas, en communication avec le récipient (1, 101).

6. Ensemble selon l'une des revendications 1 à 5, caractérisé par le fait que la tête de distribution (20, 120 ; 220) est montée tournante par rapport au récipient (1, 101 ; 201).

7. Ensemble selon la revendication 6, caractérisé par le fait que le récipient est un flacon (1, 101; 201) sur lequel est fixé un support (10, 110 ; 210), la tête de distribution (20, 120 ; 220) étant solidarisée axialement audit support (10, 110 ; 210) et libre de tourner par rapport à celui-ci.

8. Ensemble selon la revendication 7, caractérisé par le fait que le support (10, 110) présente une jupe extérieure cylindrique interne (13) logée de façon étanche dans l'espace annulaire compris entre une partie tubulaire interne (23) et une partie tubulaire externe (24) que comporte la tête de distribution (20, 120).

9. Ensemble selon les revendications 6, 7 et 8, caractérisé par le fait que la paroi de la jupe extérieure cylindrique interne (13) du support (10, 110) est traversée par une lucarne (18), les parties tubulaires interne (23) et externe (24) de la tête de distribution (20, 120) étant munies respectivement d'une fente longitudinale (26) et d'un passage (27) situés en regard, le passage (27) débouchant dans la chambre de compression (50) de l'organe de pompage et comportant le clapet d'admission (33), la jupe intérieure cylindrique interne (13) du support (10, 110) et la partie tubulaire interne (23) de la tête de distribution (20, 120) communiquant avec le récipient (1, 101), la fente longitudinale (26) et le passage (27) étant placés en regard de la lucarne (18) dans la position de la tête de distribution (20, 120) par rapport au support (10, 110) pour laquelle une communication entre la chambre de compression (50) de l'organe de pompage et le récipient (1, 101) est ouverte, donc entre le canal de distribution (21) et le récipient (1, 101).

10. Ensemble selon l'une des revendications 8 ou 9, caractérisé par le fait que l'ensemble comprend un tube plongeur (7) plongeant jusqu'au voisinage de la partie inférieure du flacon (1, 101) et étant relié, à sa partie supérieure, à la jupe extérieure cylindrique interne (13) du support (10, 110), des moyens de mise à l'atmosphère (17, 28) de la partie supérieure du récipient (1, 101) étant prévus.

11. Ensemble selon la revendication 10, caractérisé par le fait que les moyens de mise à l'atmosphère (17, 28) sont constitués par une rainure axiale (17) ménagée à la surface intérieure de la jupe extérieure cylindrique externe (12) du support (10, 110) et débouchant dans le récipient (1, 101), et par une autre rainure axiale (28) ménagée à la surface extérieure de la partie tubulaire extérieure (24) de la tête de distribution (20, 120) et débouchant à l'extérieur du récipient (1, 101).

12. Ensemble selon la revendication 1 dans lequel la tête de distribution est montée tournante par rapport au récipient, caractérisé par le fait que la tête de distribution comprend une virole (222) montée tournante sur un support (210) fixé sur le col du récipient, cette virole (222) permettant d'ouvrir ou de fermer un trou (53) de reprise d'air du récipient, et comportant, dans sa partie centrale, un piston-clapet (233) coopérant avec une chambre de pompage (250) formée dans un bouton-poussoir (65) surmontant la virole (222).

13. Ensemble selon la revendication 12, caractérisé par le fait que le piston-clapet (233) est formé par une saillie (59) dans la partie centrale d'un plateau (56) de la virole (222), dont l'extrémité supérieure, en particulier en forme de dôme, comporte au moins un passage (60) recouvert par une membrane élastique (62) ayant une paroi cylindrique qui coulisse de manière étanche dans une jupe interne (66) du bouton-poussoir (65).

14. Ensemble selon la revendication 13, caractérisé par le fait que la saillie de la virole (222) comporte, à son sommet, un téton (61) tronconique engagé dans un orifice circulaire (64) de la membrane (62).

15. Ensemble selon l'une des revendications 12 à 14, caractérisé par le fait que le canal de distribution (21) débouche sur la paroi latérale du bouton-poussoir, où est prévue la portée (220A) pour la lame élastique (231).

## Claims

1. Assembly for dispensing a liquid-to-pasty product, which includes a container (1, 101; 201) holding the product, a dispensing head (20, 120; 220) having a dispensing channel (21), the container (1, 101; 201) consisting of a material having a rigidity such that the dispensing of the product requires air uptake by the container, a pumping member having two valves, an inlet valve (33, 133, 233) and a dispensing valve (31; 231), this being provided for dispensing the product, the two-valve pumping member being of the type without air uptake, means being provided for establishing or preventing, at will, air uptake by the container (1, 101; 201), characterized in that the dispensing head (20, 220) possesses a bearing surface (20A; 220A) into which emerges the terminal part, opening via an orifice onto the outside, of the dispensing channel (21) passing through the dispensing head (20; 220), which head bears, in its upper part, a flexible diaphragm (30; 230) having a bevelled profile defining a springy leaf (31; 231) applied against that end of the plane part (20A; 220A) into which the dispensing channel (21) emerges, covering the said orifice of the dispensing channel.

2. Assembly according to Claim 1, characterized in that the bearing surface (20A) is plane and that its plane is interrupted at the centre of the dispensing head (20) by a hollowed region (50) extending down to a bottom (20B) and forming a compression chamber (50) into which the other end of the dispensing channel (21) emerges.

3. Assembly according to Claim 2, characterized in that the compression chamber (50) is bordered, on the outside, by a dome (32) which the diaphragm (30) possesses in line with the bottom (20B).

4. Assembly according to one of Claims 1 to 3, characterized in that means are provided for establishing or preventing, at will, communication between the dispensing channel (21) and the container (1, 101; 201) and are formed by the dispensing head (20, 120; 220) being mounted so as to move with respect to the container, between two positions, a position for which the dispensing channel (21) is in communication with the container (1, 101) and a position for which the said communication is closed.

5. Assembly according to Claims 3 and 4, characterized in that the two positions of the dispensing head (20, 120), relative to the container (1, 101), for which positions the container is, or is not, in communication with the atmosphere, are the same as those for which, respectively, the dispensing channel (21) is, or is not, in communication with the container (1, 101).

6. Assembly according to one of Claims 1 to 5, characterized in that the dispensing head (20, 120; 220) is mounted so as to rotate with respect to the container (1, 101; 201).

7. Assembly according to Claim 6, characterized in that the container is a bottle (1, 101; 201) to which a support (10, 110; 210) is fixed, the dispensing head (20, 120; 220) being rendered axially integral with the said support (10, 110; 210) and free to rotate with respect to it.

8. Assembly according to Claim 7, characterized in that the support (10, 110) possesses an internal cylindrical outer skirt (13) housed in a sealed manner in the annular space lying between an internal tubular part (23) and an external tubular part (24) which the dispensing head (20, 120) possesses.

9. Assembly according to Claims 6, 7 and 8, characterized in that a port (18) passes through the wall of the internal cylindrical outer skirt (13) of the support (10, 110), the internal (23) and external (24) tubular parts of the dispensing head (20, 120) being respectively provided with a longitudinal slot (26) and with a passage (27), these facing each other the passage (27) emerging into the compression chamber (50) of the pumping member and including the inlet valve (33), the internal cylindrical inner skirt (13) of the support (10, 110) and the internal tubular part [23) of the dispensing head (20, 120) communicating with the container (1, 101), the longitudinal slot (26) and the passage (27) being placed so as to face the port (18) in that position of the dispensing head (20, 120) with respect to the support (10, 110) for which communication between the compression chamber (50) of the pumping member and the container (1, 101), and therefore between the dispensing channel (21) and the container (1, 101), is open.

10. Assembly according to one of Claims 8 or 9, characterized in that the assembly comprises a dip tube (7) going down to near the lower part of the bottle (1, 101) and being connected, in its upper part, to the internal cylindrical outer skirt (13) of the support (10, 110), means (17, 28) being provided for venting the upper part of the container (1, 101) to atmosphere.

11. Assembly according to Claim 10, characterized in that the atmosphere-venting means (17, 28) are formed by an axial groove (17) provided in the inner surface of the external cylindrical outer skirt (12) of the support (10, 110) and emerging into the container (1, 101), and by another axial groove (28) provided in the outer surface of the outer tubular part (24) of the dispensing head (20, 120) and emerging on the outside of the container (1, 101).

12. Assembly according to Claim 1, in which the dispensing head is mounted so as to rotate with respect to the container, characterized in that the dispensing head comprises a ferrule (222) mounted so as to rotate on a support (210) fixed to the neck of the container, this ferrule (222) making it possible to open or close an air-uptake hole (53) in the container, and possessing, in its central part, a valve-piston (233) interacting with a pumping chamber (250) formed in a push-button (65) on top of the ferrule (222).

13. Assembly according to Claim 12, characterized in that the valve-piston (233) is formed by a projection (59) in the central part of a flat region (56) of the ferrule (222), the upper, particularly dome-shaped, end of which possesses at least one passage (60) covered by a springy diaphragm (62) having a cylindrical wall which slides in a sealed manner in an internal skirt (66) of the push-button (65).

14. Assembly according to Claim 13, characterized in that the projection of the ferrule (222) possesses, at its top, a frustoconical stud (61) engaged in a circular orifice (64) in the diaphragm (62).

15. Assembly according to one of Claims 12 to 14, characterized in that the dispensing channel (21) emerges on the lateral wall of the push-button, where the bearing surface (220A) for the spring leaf (231) is located.

## Patentansprüche

1. Abgabevorrichtung für ein flüssiges bis breiförmiges Produkt, bestehend aus einem das Produkt enthaltenden Behälter (1, 101; 201) und einem Abgabekopf (20, 120; 220) mit einem Abgabekanal (21), wobei der Behälter (1, 101; 201) aus einem Werkstoff mit einer solchen Starrheit besteht, daß die Abgabe des Produkts eine Luftansaugung des Behälters erfordert, wobei ein Pumporgan mit zwei Ventilen, einem Einlaßventil (33, 133, 233) und einem Abgabeventil (31; 231), zur Abgabe des Produkts vorgesehen ist, wobei das Pumporgan keine Luftansaugung aufweist und wobei Einrichtungen vorgesehen sind, um nach Belieben eine Luftansaugung des Behälters (1, 101; 201) herzustellen oder aufzuheben, dadurch gekennzeichnet, daß der Abgabekopf (20, 220) eine Auflagefläche (20A; 220A) aufweist, in der der sich über eine Öffnung nach außen öffnende Endteil des Abgabekanals (21) ausmündet, der den Abgabekopf (20; 220) durchquert, der in seinem oberen Bereich eine biegsame Membran (30; 230) mit einem abgeschrägten Profil trägt, das eine elastische Zunge (31; 231) bildet, die an dem Ende der Auflagefläche (20A; 220A), in der der Abgabekanal (21) ausmündet, aufliegt, indem sie diese Öffnung des Abgabekanals abdeckt.

2. Vorrichtung nach Anspruch 1, dadurch gekennzeichnet, daß die Auflagefläche (20A) eben ist und daß ihre ebene Fläche in der Mitte des Abgabekopfs (20) durch eine Einsenkung (50) unterbrochen ist, die sich bis zu einem Boden (20B) erstreckt und eine Druckkammer (50) bildet, in der das andere Ende des Abgabekanals (21) ausmündet.

3. Vorrichtung nach Anspruch 2, dadurch gekennzeichnet, daß die Druckkammer (50) außen von einer Kuppel (32) abgegrenzt ist, die die Membran (30) senkrecht über dem Boden (20B) aufweist.

4. Vorrichtung nach einem der Ansprüche 1 bis 3, dadurch gekennzeichnet, daß Einrichtungen vorgesehen sind, um nach Belieben eine Verbindung zwischen dem Abgabekanal (21) und dem Behälter (1, 101; 201) herzustellen oder zu unterbrechen, und darin bestehen, daß der Abgabekopf (29, 120; 220) bezüglich des Behälters zwischen zwei Stellungen beweglich montiert ist, und zwar einer Stellung, in der der Abgabekanal (21) mit dem Behälter (1, 101) in Verbindung ist, und einer Stellung, in der diese Verbindung unterbrochen ist.

5. Vorrichtung nach den Ansprüchen 3 und 4, dadurch gekennzeichnet, daß die beiden Stellungen des Abgabekopfs (20, 120) bezuglich des Behälters (1, 101), in denen der Behälter mit der Atmosphäre in Verbindung ist oder nicht in Verbindung ist, dieselben Stellungen wie diejenigen sind, in denen der Abgabekanal (21) mit dem Behälter (1, 101) in Verbindung ist oder nicht in Verbindung ist.

6. Vorrichtung nach einem der Ansprüche 1 bis 5, dadurch gekennzeichnet, daß der Abgabekopf (20, 120; 220) bezüglich des Behälters (1, 101; 201) drehbar montiert ist.

7. Vorrichtung nach Anspruch 6, dadurch gekennzeichnet, daß der Behälter eine Flasche (1, 101; 201) ist, auf der ein Halter (10, 110; 210) befestigt ist, wobei der Abgabekopf (20, 120; 220) mit diesem Halter (10, 110; 210) axial fest verbunden ist und sich gegenüber diesem frei drehen kann.

8. Vorrichtung nach Anspruch 7, dadurch gekennzeichnet, daß der Halter (10, 110) eine innere zylindrische Außenbuchse (13) aufweist, die in den ringförmigen Raum zwischen einem inneren rohrförmigen Teil (23) und einem äußeren rohrförmigen Teil (24) des Abgabekopfs (20, 120) dicht eingesetzt ist.

9. Vorrichtung nach den Ansprüchen 6, 7 und 8, dadurch gekennzeichnet, daß die Wand der inneren zylindrischen Außenbuchse (13) des Halters (10, 110) von einer Öffnung (18) durchsetzt ist, wobei der innere rohrförmige Teil (23) und der äußere rohrförmige Teil (24) des Abgabekopfs (20, 120) mit einem Längsschlitz (26) bzw. mit einem Durchgang (27) versehen sind, die einander gegenüberstehen, wobei der Durchgang (27) in die Druckkammer (50) des Pumporgangs mündet und das Einlaßventil (33) aufweist, die innere zylindrische Außenbuchse (13) des Halters (10, 110) und der innere rohrförmige Teil (23) des Abgabekopfs (20, 120) mit dem Behälter (1, 101) in Verbindung sind und der Längsschlitz (26) und der Durchgang (27) in der Stellung des Abgabekopfs (20, 120) bezüglich des Halters (10, 110), in der eine Verbindung zwischen der Druckkammer (50) des Pumporgangs und dem Behälter (1, 101) und damit zwischen dem Abgabekanal (21) und dem Behälter (1, 101) offen ist, gegenüber der Öffnung (18) angeordnet sind.

10. Vorrichtung nach einem der Ansprüche 8 oder 9, dadurch gekennzeichnet, daß die Vorrichtung ein Tauchrohr (7) aufweist, das bis in die Nähe des unteren Teils der Flasche (1, 101) taucht und in seinem oberen Teil mit der inneren zylindrischen Außenbuchse (13) des Halters (10, 110) verbunden ist, wobei Einrichtungen (17, 28) zur Verbindung des oberen Teils des Behälters (1, 101) mit der Atmosphäre vorgesehen sind.

11. Vorrichtung nach Anspruch 10, dadurch gekennzeichnet, daß die Einrichtungen (17, 28) zur Verbindung mit der Atmosphäre aus einer axialen Nut (17) bestehen, die in der Innenfläche der äußeren zylindrischen Außenbuchse (12) des Halters (10, 110) vorgesehen ist und in den Behälter (1, 101) mündet, sowie aus einer anderen axialen Nut (28), die in der Außenfläche des äußeren rohrförmigen Teils (24) des Abgabekopfs (20, 120) vorgesehen ist und aus dem Behälter (1, 101) herausmündet.

12. Vorrichtung nach Anspruch 1, in der der Abgabekopf bezüglich des Behälters drehbar montiert ist, dadurch gekennzeichnet, daß der Abgabekopf einen Ring (222) aufweist, der auf einem auf dem Hals des Behälters befestigten Halter (210) drehbar montiert ist, wobei dieser Ring (222) die Öffnung oder die Schließung eines Luftansauglochs (53) des Behälters gestattet und in seinem mittleren Bereich ein Kolbenventil (233) aufweist, das mit einer Pumpkammer (250) zusammenwirkt, die in einem über dem Ring (222) angeordneten Druckknopf (65) gebildet ist.

13. Vorrichtung nach Anspruch 12, dadurch gekennzeichnet, daß das Kolbenventil (233) von einem Vorsprung (59) im mittleren Teil einer Scheibe (56) des Rings (222) gebildet ist, dessen insbesondere kuppelförmiges oberes Ende mindestens einen Durchgang (60) aufweist, der durch eine elastische Membran (62) abgedeckt ist, die eine zylindrische Wand besitzt, die in einer inneren Buchse (66) des Druckknopfs (65) dicht gleitet.

14. Vorrichtung nach Anspruch 13, dadurch gekennzeichnet, daß der Vorsprung des Rings (222) an seinem Scheitel einen kegelstumpfförmigen Zapfen (61) aufweist, der in eine kreisförmige Öffnung (64) der Membran (62) eintritt.

15. Vorrichtung nach einem der Ansprüche 12 bis 14, dadurch gekennzeichnet, daß der Abgabekanal (21) an der Seitenwand des Druckknopfs ausmündet, an der die Auflagefläche (220A) für die elastische Lamelle (231) vorgesehen ist.
